# EUROPÄISCHE PATENTSCHRIFT

(11) **EP 0 240 686 B1**
(45) Veröffentlichungstag und Bekanntmachung des Hinweises auf die Patenterteilung: **02.05.1990**
(21) Anmeldenummer: 87102705.8
(22) Anmeldetag: 26.02.1987
(51) Int. Cl.: F02M 41/12, F02D 21/08

(54) **Kraftstoffeinspritzpumpe für Brennkraftmaschinen mit Abgasrückführung**
Fuel injection pump for internal-combustion engines with exhaust gas recirculation
Pompe d'injection de combustible pour moteurs à combustion interne à recirculation des gaz d'échappement

(30) Priorität: 10.04.1986 DE 3612068
(43) Veröffentlichungstag der Anmeldung: 14.10.1987
(73) Patentinhaber: ROBERT BOSCH GMBH, 70442 Stuttgart (DE)
(72) Erfinder: Konrath, Karl, D-7149 Freiberg (DE)

(56) Entgegenhaltungen:
- DE-A- 2 855 027
- FR-A- 2 520 812
- GB-A- 2 031 997
- GB-A- 2 063 997

## Beschreibung

### Stand der Technik

Die Erfindung geht von einer Kraftstoffeinspritzpumpe für Brennkraftmaschinen mit Abgasrückführung nach der Gattung des Patentanspruchs 1 aus. Bei einer solchen durch die DE-A-2 855 027 bekannten Kraftstoffeinspritzpumpe ist ein Fliehkraftversteller vorgesehen, der in Abhängigkeit von der Vorspannung einer Regelfeder, entgegen die der Fliehkraftversteller als Drehzahlgeber arbeitet, verstellbar ist. Die Verstellung der Regelfeder wird als Drehmomentwunsch bzw. als Lastsignal willkürlich eingegeben. Je nach Grad der Verstellung wird durch den Fliehkraftversteller ein Verbindungskanal zwischen einem kraftstoffgefüllten Innenraum mit vorgegebenen Druckniveau und einem Entlastungsraum aufgesteuert, derart, daß die abfließende Menge zumindest zum Teil ein Maß für die Last ist. Der abströmende Kraftstoff wird an einer Drossel angedrosselt und es wird somit stromaufwärts der Drossel ein Steuerdruck erzeugt, der wiederum lastabhängig sein soll und nun ein hydraulisch betätigbares Steuerelement beaufschlagt, durch das ein Stromkreis geschlossen werden kann. In dem Stromkreis liegt wiederum ein Schaltventil, das ein Stellmedium zu einem Abgasrückführventilmotor steuert. Bei der bekannten Kraftstoffeinspritzpumpe wird aber außer der Last auch noch die Drehzahl der Brennkraftmaschine bei der Bildung des Steuerdrucks wirksam, da der Fliehkraftsteller sowohl in Abhängigkeit von der Drehzahl als auch der Vorspannung der Regelfeder verstellbar ist. Somit stellt die Steuerung der Abgasrückführung keine von der tatsächlichen Betriebslast abhängige Steuerung dar.

Es ist zwar ferner durch die GB-A-2 031 997 eine Kraftstoffeinspritzpumpe bekannt, deren Pumpenkolben einen zweiten Kanal enthält, doch verbindet dieser zweite Kanal eine im Regelschieber pumpenkolbenseitig vorgesehene Ringnut, deren eine Begrenzungskante als die den Entlastungskanal steuernde Steuerkante ausgebildet ist, mit einer den Pumpenkohlen im Bereich des Zylinders umgebenden Ringnut, diewiederum mit einem Kraftstoffeinlaß des Pumpenarbeitsraums verbunden ist. Bei dieser bekannten Kraftstoffeinspritzpumpe dient der zweite Kanal dazu, die während des Pumpenhubes aus dem Arbeitsraum nach Beendigung der Hochdruckeinspritzung abströmende Kraftstoffmenge wieder der Saugseite der Kraftstoffeinspritzpumpe zuzuführen, und zwar in einen Speicher, der über ein zum Pumpenarbeitsraum hin öffnendes Rückschlagventil von einer gesteuerten Saugdrossel abgekoppelt ist. Mit einer solchen Einrichtung soll eine exakte Zumessung der zur Einspritzung kommenden, luftdurchsatzabhängig gesteuerten Kraftstoffmenge erzielt werden. Dies geschieht über die gesteuerte Saugdrossel und die Einbeziehung der abgesteuerten Restmenge in die Füllung des Pumpenarbeitsraumes pro Fülltakt der Kraftstoffeinspriztpumpe. Vorteile der Erfindung

Die erfindungsgemäße Kraftstoffeinspritzpumpe mit den kennzeichnenden Merkmalen des Anspruchs 1 hat demgegenüber den Vorteil, daß zum Steuern des Abgasrückführventils die Stellung des Regelschiebers, die direkt für die Zumessung der für den jeweiligen Lastzustand erforderlichen Einspriztmenge maßgebend ist, als Maß für die Betriebslast der Brennkraftmaschine zugrundegelegt wird. Ein weiterer Vorteil besteht darin, daß außer der Festlegung des Abstandes des Auslasses des Entlastungskanals vom Einlaß des anderen Kanals im Pumpenkolben keine Einstell- oder Zuordnungsarbeiten erforderlich sind. Ein weiterer Vorteil besteht darin, daß der drehzahlabhängige Förderdruck einer Förderpumpe, der auch in dem den Regelschieber aufnehmenden Saugraum der Einspritzpumpe herrscht, zur Umsetzung der Stellung des Regelschiebers in ein elektrisches Signal verwendet wird.

Durch die in den Unteransprüchen aufgeführten Maßnahmen sind vorteilhafte Weiterbildungen und Verbesserungen der im Anspruch 1 angegebenen Kraftstoffeinspritzpumpe möglich.

### Zeichnung

Ein Ausführungsbeispiel der Erfindung ist in der Zeichnung dargestellt, die eine Kraftstoffeinspritzpumpe vereinfacht im Längsschnitt zeigt, und wird in der nachfolgenden Beschreibung näher erläutert.

### Beschreibung des Ausführungsbeispiels

Ein Rückführen von Abgas zum Saugrohr einer Brennkraftmaschine hat sich als wirksames Mittel erwiesen, den Anteil der Schadstoffe in den Abgasen von Brennkraftmaschinen zu verringern. Insbesondere kann bei selbstzündenden Brennkraftmaschinen der hohe NOx-Anteil verringert werden. Diese durch die Kraftstoffeinspriztmenge geführten, freisaugenden Brennkraftmaschinen werden im Teillastbereich mit erheblichem Luftüberschuß betrieben, der durch Beimischen von rückgeführtem Abgas reduziert werden kann. Dadurch wird die Verbrennung so beeinflußt, daß der NOₓ₋Schadstoffgehalt verringert wird.

In einem Gehäuse 1 einer Kraftstoffeinspritzpumpe ist eine Zylinderbüchse 3 eingesetzt, in deren Zylinder 2 ein Pumpenkolben 4 verschiebbar ist, der von einem nicht dargestellten Antrieb in eine hin- und hergehende und zugleich rotierende Bewegung versetzt wird. Der Pumpenkolben 4 schließt mit seiner einen Stirnseite einen Pumpenarbeitsraum 5 ab und ragt mit seinem anderen Ende aus der Zylinderbüchse 3 heraus in einen Saugraum 7 des Gehäuses 1. An diesem Ende ist der Pumpenkolben 4 mit dem nicht näher dargestellten Antrieb verbunden. Der Pumpenarbeitsraum 5 wird über in der Mantelfläche des Pumpenkolbens 4 angeordnete Längsnuten 8 und eine durch die Zylinderbüchse 3 und das Gehäuse 1 verlaufende Saugbohrung 9 mit Kraftstoff aus dem Pumpensaugraum 7 versorgt, solange der Pumpenkolben 4 seinen Saughub ausführt bzw. seine in Figur 1 dargestellte untere Totpunktlage einnimmt. Eine Förderpumpe 10 fördert mit drehzahlabhängig steigendem Druck Kraftstoff aus einem Kraftstoffvorratsbehälter 11 in den Saugraum 7 des Gehäuses 1. Ein zur Förderpumpe 10 parallel geschaltetes Drucksteuerventil 12 steuert den Druck im Pumpensaugraum 7 in bekannter Weise drehzahlabhängig.

Im Pumpenkolben 4 ist ein als Sackbohrung ausgebildeter Entlastungskanal 15 angeordnet, der zum Arbeitsraum 5 hin offen ist. Von diesem Entlastungskanal 15 zweigt eine radiale Bohrung 16 ab, die zu einer Verteilernut 17 in der Mantelfläche des Pumpenkolbens 4 führt. Im Umlaufbereich dieser Verteilernut 17 zweigen in einer radialen Ebene des Zylinders 2 mehrere Förderleitungen 18 ab, die entsprechend der Zahl mit Kraftstoff zu versorgenden Zylinder der zugeordneten Brennkraftmaschine am Umfang des Zylinders 2 gleichmäßig verteilt angeordnet sind. Die Förderleitungen 18 führen zu den nicht dargestellten Kraftstoffeinspritzstellen der Brennkraftmaschine.

Im Bereich des in den Saugraum 7 ragenden Teils des Pumpenkolbens 4 zweigt von dem Entlastungskanal 15 eine Radialbohrung 20 ab, die in der Mantelfläche des Pumpenkolbens 4 einen Auslaß A bildet. Im Bereich des Auslasses A ist auf dem Pumpenkolben 4 ein ringförmiger Regelschieber 21 als Mengenverstellorgan verschiebbar angeordnet, dessen der Zylinderbüchse 3 zugewandte Stirnseite eine Steuerkante 22 für den Auslaß A bildet. Der Regelschieber 21 wird von einer nicht dargestellten Regeleinrichtung aufgrund von mehreren Betriebsparametern, wie Drehzahlwunsch, Drehzahl, Luftdruck, Temperatur u. dgl. über einen Regelhebel 23 axial zum Pumpenkolben 4 verstellt. Der Regelschieber 21 nimmt dabei bei großer Kraftstoffeinspritzmenge eine in der Figur dargestellte Stellung ein, in der in der unteren Totpunktlage des Pumpenkolbens 4 der Abstand des Auslasses A des Entlastungskanals 15 zur Steuerkante 22 des Regelschiebers 21 das Maß sᵥ hat. Zum Fördern geringerer Einspritzmengen im Teillastbereich wird der Regelschieber 21 bezogen auf die Zeichnung nach links verstellt, so daß der Abstand zwischen dem Auslaß A und der Steurkante 22 sich verringert. Dadurch wird der jeweils zur Verfügung stehende Nutzhub, den der Pumpenkolben 4 bzw. der Auslaß A von unteren Totpunkt des Pumpenkolbens 4 zurücklegen muß, verändert. Die Stellung der Steuerkante 22 des Regelschiebers 21 ist daher maßgebend für die jeweilige Größe der Einspritzmenge in einem bestimmten Lastbereich der Brennkraftmaschine.

Im Pumpenkolben 4 ist ferner ein zweiter Kanal 25 angeordnet, von dem im Bereich des sich ständig im Zylinder 2 befindlichen Pumpenkolben-Abschnitts eine Radialbohrung 26 mit einem Auslaß B und im Wirkbereich des Regelschiebers 21 eine Radialbohrung 27 mit einem Einlaß E abzweigen. In der unteren Totpunktlage des Pumpenkolbens 4 und bei Stellung des Regelschiebers 21 in der Vollaststellung (wie in der Zeichnung dargestellt) hat der Einlaß E des Kanals 25 zu der Steuerkante 22 des Regelschiebers 21 einen Abstand _{SL}, der größer ist als der Abstand _{Sv} des Auslasses A des Entlastungskanals 15 von der Steuerkante 22, so daß der Einlaß E des Kanals 25 zum Auslaß A des Entlastungskanals 15 um einen bestimmten Abstand versetzt ist. Aufgrund dieser Anordnung wird erreicht, daß der Kanal 25 beim Hub des Pumpenkolbens 4 erst geöffnet wird, nachdem der Auslaß A der Entlastungsbohrung 15 bereits aufgesteuert worden ist. Dies hat zur folge, daß bei Vollastbetrieb, wenn der Regelschieber 21 in seine äußerste rechte Stellung (Zeichnung) verstellt ist, der Einlaß E des Kanals 25 beim Druckhub des Pumpenkolbens 4 überhaupt nicht geöffnet wird. Dagegen wird der Einlaß E vom Regelschieber 21 gegen Ende des Druckhubes des Pumpenkolbens 4 freigegeben, wenn der Regelschieber im Teillastbereich eine Stellung einnimmt, die bezogen auf die Zeichnung links von der dargestellten Stellung liegt und in der beim Pumpenkolbenhub der Auslaß A der Entlastungsbohrung 15 bereits aufgesteuert ist, wenn der Einlaß E des Kanals 25 die Steuerkante 22 des Regelschiebers 21 erreicht.

Im Bereich des Auslasses B des Kanals 25 ist in der Zylinderbüchse 3 eine Ringnut 28 angeordnet, die über eine radiale Bohrung 29 in der Zylinderbüchse 3 und eine Bohrung 30 mit einer Sackbohrung 31 verbunden ist. Von der Sackbohrung 31 zweigt eine Bohrung 32 zu einer Abströmdrossel 33 ab, von der aus eine Leitung 34 zum drucklosen Kraftstoffvorratsbehälter 11 führt.

In die Sackbohrung 31 ist ein an sich bekannter Druckschalter 35 eingeschraubt, der bei einem Druck, der im Bereich des im Saugraum 7 herrschenden Förderdruckes liegt, einen elektrischen Kontakt 37 schließt und damit ein elektrisches Signal zum Steuern eines Abgasrückführventils der Brennkraftmaschine erzeugt. Die Beaufschlagung des Druckschalters 35 mit Kraftstoff aus dem Saugraum 7 und dem dort herrschenden Druck wird in Abhängigkeit von der Stellung des Regelschiebers 21 gesteuert. Wie oben erwähnt, wird der Einlaß des Kanals 25, der über die Ringnut 28 und die Bohrungen 29 und 30 mit dem Druckschalter 35 verbunden ist, bei der Vollaststellung des Regelschiebers 21 während des Resthubs des Pumpenkolbens 4 nach dem Aufsteuern des Auslasses A nicht geöffnet, so daß die über die Abströmdrossel 33 druckentlastete Sackbohrung 31 und damit der Druckschalter 35 drucklos sind. Dagegen wird bei einer Stellung des Regelschiebers 21 im Teillastbereich der Einlaß E des Kanals 25 gegen Ende des Druckhubes des Pumpenkolbens 4 aufgesteuert, so daß der Druck im Saugraum 7 durch den Kanal 25 und die Bohrungen 29,30 auf den Druckschalter 35 wirken kann. Bei Druckbeaufschlagung wird der Kontakt 37 des Druckschalters 35 geschlossen, so daß ein elektrisches Steuersignal erzeugt wird, daß direkt zum Öffnen des Abgasrückführventils der Brennkraftmaschine verwendet werden kann oder als Steuersignal dient.

Um zu vermeiden, daß eine zu starke Druckpulsation auf den Druckschalter 35 wirkt, kann eine Drossel 36 in der radialen Bohrung 29 in der Zylinderbüchse 3 angeordnet werden.

Ergänzend wird bemerkt, daß zum Erzeugen eines der Drehzahl und/oder der Last proportionalen elektrischen Signals anstelle des Druckschalters ein druckempfindliches Sensorelement angeordnet werden kann, das in Abhängigkeit zum Steuerdruck ein proportionales elektrisches Signal abgibt.

## Patentansprüche

1. Kraftstoffeinspritzpumpe für Brennkraftmaschinen mit Abgasrückführung mit einem lastabhängig betätigten elektrischen Steuerelement (35) zur Abgabe eines elektrischen Signals zum Steuern eines Abgasrückführventils, mit einem hin- und hergehend und gleichzeitig rotierend in einem Zylinder (2) angetriebenen sowie einen Pumpenarbeitsraum (5) abschließenden Pumpenkolben (4), in dem ein dauernd mit dem Pumpenarbeitsraum verbundener Entlastungskanal (15) angeordnet ist, und mit einem den Pumpenkolben in einem mit Kraftstoffdruck beaufschlagten Raum (7) umgebenden, lastabhängig verstellbaren Regelschieber (21), der den Auslaß (A) des Entlastungskanals während eines veränderbaren Teils des Hubweges des Pumpenkolbens verschießt, wobei das Steuerelement (35) hydraulisch betätigbar ist, dadurch gekennzeichnet, daß im Pumpenkolben (4) ein zweiter Kanal (25) angeordnet ist, dessen Auslaß (B) mit einer zum Steuerelement (35) führenden Leitung (29, 30) in Verbindung steht, und dessen Einlaß (E) im Wirkbereich des Regelschiebers (21) in einem Abstand vom Auslaß (A) des Entlastungskanals (15) angeordnet ist, derart, daß der Einlaß (E) des Kanals (25) nur geöffnet ist, wenn der Auslaß des Entlastungskanals aufgesteuert ist.

2. Kraftstoffeinspritzpumpe nach Anspruch 1, dadurch gekennzeichnet, daß der Einlaß (E) des Kanals (25) vom Auslaß (A) des Entlastungskanals (15) in einem Abstand entfernt ist, der größer ist als der Resthub des Pumpenkolbens (4) nach Öffnen des Auslasses (A) durch den Regelschieber (21) bei dessen Vollastellung.

3. Kraftstoffeinspritzpumpe nach Anspruch 1 oder 2, dadurch gekennzeichnet, daß mit der Anschlußstelle des Steuerelements (35) eine Abströmdrossel (33) verbunden ist.

4. Kraftstoffeinspritzpumpe nach Anspruch 3, dadurch gekennzeichnet, daß in der zum Steuerelement (35) führenden Leitung (29, 30) eine Drossel (36) angeordnet ist.

5. Kraftstoffeinspritzpumpe nach einem der Asprüche 1 bis 4, dadurch gekennzeichnet, daß das Steuerelement ein elektrischer Schalter (35) ist.

6. Kraftstoffeinspritzpumpe nach einem der Ansprüche 1 bis 4, dadurch gekennzeichnet, daß das Steuerelement ein Drucksensor ist, der ein dem anstehenden Druck proportionales elektrisches Signal abgibt.

## Revendications

1. Pompe d'injection de combusubfe pour moteurs à combustion interne à recirculation des gaz d'échappement, pourvue d'un élément de commande (35) électrique, actionné en fonction de la charge servant à émettre un signal électrique pour commander une soupape de retour des gaz d'échappement, et pourvue d'un piston (4) entraîné dans un cylindre (2) en étant animé d'un mouvement de va-et-vient en même temps que de rotation, et obturant une chambre de travail (5) de la pompe, piston dans lequel est ménagé un canal de décharge (15) relié en permanence à la chambre de travail de la pompe, et pourvue également d'un coulisseau de réglage (21) qui entoure le piston de la pompe dans une chambre (7) soumise à l'action de la pression du combustible, et peut être déplacé en fonction de la charge, et qui obture la sortie (A) du canal de décharge pendant une partie variable de la trajectoire de la course du piston de la pompe, l'élément de commande (35) s'actionnant par voie hydraulique, pompe d'injection caractérisée en ce que dans le piston (4) de la pompe est ménagé un second canal (25), dont la sortie (B) est en liaison avec une conduite (29, 30) menant à l'élément de commande (35), et dont l'entrée (E) est prévue dans la zone d'action du coulisseau de réglage (21) à un e certaine distance de la sortie (A) du canal de décharge (15) de telle manière, que l'entrée (E) du canal (25) n'est ouverte que lorsque la sortie du canal de décharge a déjà son ouverture commandée.

2. Pompe d'injection de combustible selon la revendication 1, caractérisé en ce que l'entrée (E) du canal (25) est éloignée de la sortie (A) du canal de décharge (15) d'une distance qui est supérieure à la course résiduelle du piston (4) de la pompe après ouverture de la sortie (A) par le coulisseau de réglage (21) lors de la position de celui-ci en pleine charge.

3. Pompe d'injection de combustible selon la revendication 1 ou 2, caractérisée en ce qu'un étranglement d'écoulement (33) est relié à l'endroit du raccordement de l'élément de commande (35).

4. Pompe d'injection de combustible selon la revendication 3, caractérisée en ce qu'un étranglement (36) est prévu dans la conduite (29, 30) menant à l'élément de commande (35).

5. Pompe d'injection de combustible selon l'une des revendications 1 à 4, caractérisée en ce que l'élément de commande est un commutateur électrique (35).

6. Pompe d'injection de combustible selon l'une des revendications 1 à 4, caractérisé en ce que l'élément de commande est un détecteur de pression, qui émet un signal électrique proportionnel à la pression qui s'exerce.

## Claims

1. Fuel injection pump for internal-combustion engines with exhaust gas recirculation with a load-dependently operated electric control element (35) for the emission of an electric signal for controlling an exhaust gas recirculation valve, with a pump piston (4), which is driven reciprocatingly and at the same time rotatingly in a cylinder (2) and closes off a pump working space (5), in which piston a relief channel (15), permanently connected to the pump working space, is arranged, and with a load-dependently adjustable control slide valve (21), which surrounds the pump piston in a space (7) impinged by fuel pressure and closes the outlet (A) of the relief channel during a variable part of the stroke path of the pump piston, the control element (35) being hydraulically operable, characterized in that in the pump piston (4) there is arranged a second channel (25), the outlet (B) of which is in connection with a line (29, 30) leading to the control element (35), and the inlet (E) of which is arranged in the effective region of the control slide valve (21) at a distance from the outlet (A) of the relief channel (15) in such a way that the inlet (E) of the channel (25) is only open if the outlet of the relief channel has been opened under control.

2. Fuel injection pump according to Claim 1, characterized in that the inlet (E) of the channel (25) is away from the outlet (A) of the relief channel (15) by a distance which is greater than the remaining stroke of the pump piston (4) after opening of the outlet (A) by the control slide valve (21) in the full-load position of the latter.

3. Fuel injection pump according to Claim 1 or 2, characterized in that a flow-off restrictor (33) is connected to the connection point of the control element (35).

4. Fuel injection pump according to Claim 3, characterized in that a restrictor (36) is arranged in the line (29, 30) leading to the control element (35).

5. Fuel injection pump according to one of Claims 1 to 4, characterized in that the control element is an electric switch (35).

6. Fuel injection pump according to one of Claims 1 to 4, characterized in that the control element is a pressure sensor which emits an electric signal proportional to the pressure applied.
